# DEMANDE DE BREVET EUROPEEN

(11) **EP 3 432 298 A1**
(43) Date de publication de la demande: **23.01.2019**
(21) Numéro de dépôt: 17305976.7
(22) Date de dépôt: 21.07.2017
(51) Int. Cl.: G09F 27/00, G09F 9/30, G08B 3/10

(54) **DISPOSITIF ÉLECTRONIQUE D'AFFICHAGE, SYSTÈME ÉLECTRONIQUE D'AFFICHAGE ASSOCIÉ ET BÂTIMENT, TEL QU'UN CENTRE COMMERCIAL, COMPRENANT UN TEL SYSTÈME D'AFFICHAGE**

(71) Demandeur: SCCD, 1331 Luxembourg (LU)
(72) Inventeur: MIGDAL, Régis, L-1331 Luxembourg (LU); HULEUX, Sébastien, L-1331 Luxembourg (LU); REGNIER, Sylvain, L-1331 Luxembourg (LU)
(74) Mandataire: Lavoix

(57) **Abrégé**

Ce dispositif électronique (14) d'affichage d'informations pour un bâtiment (10) destiné à recevoir du public, comprend un module d'affichage d'informations sur un écran d'affichage (30).

Il comprend un ensemble de capteurs comportant une paire de capteurs choisie parmi une paire formée d'un capteur environnemental et d'un capteur de détection et une paire formée d'un capteur de son et d'un capteur de mouvement ; chaque capteur environnemental étant un capteur de dioxyde de carbone, un capteur de température ou un capteur d'humidité ; chaque capteur de détection étant un capteur d'images, un capteur de mouvement ou un capteur de comptage de personnes.

Il comprend un module de transmission d'un ensemble de grandeurs mesurées par l'ensemble de capteurs à un dispositif électronique de commande (18) distinct du dispositif d'affichage, pour la commande d'au moins un appareil électronique (20) associé au bâtiment (10) en fonction de l'ensemble de grandeurs mesurées.

## Description

La présente invention concerne un dispositif électronique d'affichage d'informations pour un bâtiment destiné à recevoir du public, le dispositif comprenant un module d'affichage configuré pour afficher des informations sur un écran d'affichage.

L'invention concerne également un système électronique d'affichage d'informations pour un bâtiment destiné à recevoir du public, le système comprenant au moins un tel dispositif électronique d'affichage, un réseau de communication, et un dispositif électronique de commande connecté à chaque dispositif électronique d'affichage via le réseau de communication.

L'invention concerne également un bâtiment, tel qu'un centre commercial, destiné à recevoir du public et comprenant un tel système électronique d'affichage d'informations.

L'invention s'applique au domaine des dispositifs électroniques d'affichage pour des bâtiments destinés à recevoir du public, également appelés établissements recevant du public, aussi connus sous l'acronyme ERP, tels que des centres commerciaux.

On connaît du document FR 3 036 220 A1 un dispositif électronique d'affichage du type précité. Ce dispositif électronique d'affichage est un tableau d'affichage électronique comprenant en outre au moins un capteur. Il s'agit par exemple d'un détecteur de présence infrarouge passif, d'un détecteur de présence par réflexion d'infrarouges, d'ultrasons ou d'ondes électromagnétiques, d'un détecteur de luminosité ambiante pour adapter les conditions de visualisation des moyens d'affichage tels que le retro éclairage, ou l'émission de lumière dans les solutions d'affichage émissives ou le niveau d'éclairage ambiant pour les solutions d'affichage passives telles que celles dites a encre numérique ou papier électronique. Il s'agit aussi de capteurs d'images fixes ou vidéo, de capteurs biométriques ou d'un lecteur de badge ou tags RFID, par exemple pour l'identification des personnes visualisant les contenus. Il est prévu également que le tableau comprenne au moins un capteur pour détecter des atteintes à son intégrité physique et/ou pour détecter des intrusions dans les locaux où il est installé. Il est prévu que les informations correspondantes soient exploitées par une alarme locale, par exemple en activant un buzzer à haute puissance acoustique intégré dans le tableau et/ou par la transmission d'une alarme à des moyens de supervision ou de surveillance distants.

Le tableau d'affichage électronique comprend en outre des moyens logiciels et/ou matériels pour coopérer avec un système externe. Il s'agit d'un système d'information en lien avec les informations à afficher par exemple pour «voter» parmi une pluralité d'informations affichées, pour transmettre des statistiques sur le nombre de personnes ayant été exposées à l'affichage, pour coopérer avec un système de gestion technique du bâtiment, avec un système d'éclairage ou de chauffage du lieu d'affichage, avec un système d'alarme, pour alerter des moyens de gestion ou de supervision distants en cas d'atteinte à l'intégrité du dispositif ou de sa fixation, en cas d'intrusion dans les locaux ou le tableau est installé en dehors des périodes où cela est autorisé etc.

Toutefois, avec un tel dispositif électronique d'affichage, la commande de tels systèmes du bâtiment n'est pas optimale.

L'invention est alors de proposer un dispositif électronique d'affichage d'informations pour un bâtiment destiné à recevoir du public, permettant d'améliorer la commande d'un appareil électronique, ou système électronique, associé au bâtiment.

A cet effet, l'invention a pour objet un dispositif électronique d'affichage d'informations pour un bâtiment destiné à recevoir du public, le dispositif comprenant :
- un module d'affichage configuré pour afficher des informations sur un écran d'affichage ;
- un ensemble de capteurs, l'ensemble comportant une paire de capteurs choisie parmi une paire formée d'un capteur environnemental et d'un capteur de détection et une paire formée d'un capteur de son et d'un capteur de mouvement,
   chaque capteur environnemental étant choisi parmi le groupe consistant en : un capteur de dioxyde de carbone, un capteur de température et un capteur d'humidité,
   chaque capteur de détection étant choisi parmi le groupe consistant en : un capteur d'images, un capteur de mouvement et un capteur de comptage de personnes ;
- un module de transmission configuré pour transmettre un ensemble de grandeurs mesurées par l'ensemble de capteurs à un dispositif électronique de commande distinct du dispositif électronique d'affichage, pour la commande d'au moins un appareil électronique associé au bâtiment en fonction de l'ensemble de grandeurs mesurées, l'appareil électronique étant distinct du dispositif électronique d'affichage.

Le dispositif électronique d'affichage selon l'invention permet alors d'améliorer la commande de l'appareil électronique associé au bâtiment, en comparaison avec le dispositif électronique d'affichage de l'état de la technique, en transmettant au dispositif de commande l'ensemble de grandeurs mesurées par l'ensemble de capteurs, l'ensemble de capteurs comportant une paire de capteurs choisie parmi une paire formée d'un capteur environnemental et d'un capteur de détection et une paire formée d'un capteur de son et d'un capteur de mouvement.

Ainsi, l'ensemble de grandeurs mesurées, transmis au dispositif de commande pour une commande plus efficace de l'appareil électronique, comprend à la fois une grandeur environnementale et une grandeur de détection, ou bien à la fois un niveau sonore et une grandeur mesurée par le capteur de mouvement, telle qu'un flux de personnes ou un mouvement détecté. La grandeur environnementale mesurée est une concentration en dioxyde de carbone, une température ou encore un taux d'humidité, chaque capteur environnemental étant un capteur de dioxyde de carbone, un capteur de température ou un capteur d'humidité. La grandeur de détection est un ensemble d'image(s) d'une scène, un mouvement détecté ou encore un flux de personnes mesuré, chaque capteur de détection étant un capteur d'images, un capteur de mouvement ou un capteur de comptage de personnes.

Suivant d'autres aspects avantageux de l'invention, le dispositif électronique d'affichage comporte l'une ou plusieurs des caractéristiques suivantes, prises isolément ou suivant toutes les combinaisons techniquement possibles :
- l'ensemble de capteurs comprend au moins trois capteurs, l'ensemble de capteurs comportant la paire de capteurs et au moins un capteur additionnel ;
- chaque capteur additionnel est choisi parmi le groupe consistant en : un capteur de dioxyde de carbone, un capteur de température, un capteur d'humidité, un capteur de luminosité, un capteur de pollution, un capteur d'images, un capteur de son, un capteur de mouvement et un capteur de comptage de personnes ;
- chaque capteur de l'ensemble de capteurs est configuré pour mesurer une grandeur à l'intérieur du bâtiment ;
- chaque grandeur mesurée est choisie parmi le groupe consistant en : une concentration en dioxyde de carbone dans l'air à l'intérieur du bâtiment ; une température à l'intérieur du bâtiment ; un taux d'humidité dans l'air à l'intérieur du bâtiment ; une intensité lumineuse à l'intérieur du bâtiment ; une concentration dans l'air à l'intérieur du bâtiment en éléments polluants, tels que oxydes d'azote, composés organiques volatils, ozone, microparticules, dioxyde de soufre, monoxyde de carbone et métaux lourds ; un niveau sonore à l'intérieur du bâtiment ; et un flux de personnes à l'intérieur du bâtiment ;
- le dispositif comprend en outre un module de communication radioélectrique configuré pour émettre et/ou recevoir des signaux radioélectriques de la part et/ou vers un équipement électronique, externe au dispositif électronique d'affichage ;
- le dispositif comprend en outre une borne d'accès à un réseau de communication radioélectrique, ledit réseau étant connecté au réseau Internet ;
- le dispositif comprend en outre un module de positionnement par satellites (46), configuré pour calculer une position géographique à partir de signaux reçus de la part d'un système de positionnement par satellites ;
- le module de transmission est configuré pour transmettre en outre la position géographique calculée au dispositif électronique de commande, pour la commande de l'appareil électronique en fonction en outre de la position géographique calculée ;
- le dispositif comprend en outre un écran d'affichage d'informations ; et
- le dispositif est un panneau électronique d'affichage d'informations, adapté pour être fixé à une paroi du bâtiment.

L'invention a également pour objet un système électronique d'affichage d'informations pour un bâtiment destiné à recevoir du public, le système comprenant au moins un dispositif électronique d'affichage, un réseau de communication, et un dispositif électronique de commande connecté à chaque dispositif électronique d'affichage via le réseau de communication, le dispositif électronique de commande étant configuré pour commander au moins un appareil électronique associé au bâtiment, au moins un dispositif électronique d'affichage étant tel que défini ci-dessus.

L'invention a également pour objet un bâtiment, tel qu'un centre commercial, destiné à recevoir du public et comprenant un système électronique d'affichage d'informations, le système électronique d'affichage étant tel que défini ci-dessus.

Suivant d'autres aspects avantageux de l'invention, le bâtiment comporte l'une ou plusieurs des caractéristiques suivantes, prises isolément ou suivant toutes les combinaisons techniquement possibles :
- le bâtiment comprend en outre au moins un appareil électronique, distinct de chaque dispositif électronique d'affichage, et le dispositif électronique de commande comporte en outre un module de commande configuré pour transmettre une instruction de commande audit appareil électronique, à partir de l'ensemble de grandeurs mesurées ; et
- chaque appareil électronique est choisi parmi le groupe consistant en : un appareil de ventilation, un appareil de climatisation, un appareil de chauffage, un appareil d'éclairage et un appareil de sonorisation.

Ces caractéristiques et avantages de l'invention apparaîtront à la lecture de la description qui va suivre, donnée uniquement à titre d'exemple non limitatif, et faite en référence aux dessins annexés, sur lesquels :
- la figure 1 est une représentation schématique d'un bâtiment destiné à recevoir du public comprenant un système électronique d'affichage d'informations, le système d'affichage comportant au moins un dispositif électronique d'affichage d'informations, un réseau de communication et un dispositif électronique de commande connecté à chaque dispositif d'affichage via le réseau de communication, ledit dispositif de commande étant configuré pour commander au moins un appareil électronique associé au bâtiment,
- la figure 2 est une représentation schématique d'un dispositif électronique d'affichage de la figure 1, et
- la figure 3 est un organigramme d'un procédé de commande d'un appareil associé au bâtiment en fonction de grandeurs mesurées reçues d'au moins un dispositif d'affichage.

Dans la suite de la description, l'expression « sensiblement égal(e) à » définit une relation d'égalité à plus ou moins 10 %.

Sur la figure 1, un bâtiment 10 destiné à recevoir du public comprend un système électronique 12 d'affichage d'informations, le système d'affichage 12 comportant au moins un dispositif électronique 14 d'affichage d'informations, un réseau de communication 16 et un dispositif électronique de commande 18 connecté à chaque dispositif électronique d'affichage 14 via le réseau de communication 16.

Le bâtiment 10 comprend également au moins un appareil électronique 20, distinct de chaque dispositif électronique d'affichage 14, le dispositif de commande 18 étant configuré pour commander chaque appareil électronique 20 associé au bâtiment 10.

Dans l'exemple de la figure 1, le bâtiment 10 comprend plusieurs appareils électroniques 20, tels qu'un appareil de ventilation 20A, un appareil de climatisation 20B, un appareil de chauffage 20C, un appareil d'éclairage 20D et un appareil de sonorisation 20E.

Le bâtiment 10 est également appelé établissement recevant du public, et est aussi connu sous l'acronyme ERP. Le bâtiment 10 est par exemple un centre commercial.

Le bâtiment 10 comprend différentes parois 22, tels que des murs, des plafonds ou encore un sol, et chaque dispositif électronique d'affichage 14 est de préférence adapté pour être fixé à une paroi 22 du bâtiment. Dans l'exemple de la figure 1, un dispositif électronique d'affichage 14 est en forme d'un panneau électronique d'affichage 24 fixé à un plafond via une ou plusieurs attaches 26.

Le système d'affichage d'informations 12 comprend de préférence plusieurs dispositifs électroniques d'affichage 14, chacun étant relié au réseau de communication 16, les dispositifs électroniques d'affichage 14 étant disposés en différentes positions à l'intérieur ou à l'extérieur du bâtiment 10. Dans l'exemple de la figure 1, chaque dispositif électronique d'affichage 14 est disposé à l'intérieur du bâtiment 10.

Chaque dispositif électronique d'affichage 14 comprend un module d'affichage 28 configuré pour afficher des informations sur un écran d'affichage 30.

Chaque dispositif électronique d'affichage 14 comprend, selon l'invention et comme représenté sur la figure 2, un ensemble 32 de capteurs 34, l'ensemble 32 comportant une paire de capteurs 34 choisie parmi une paire formée d'un capteur environnemental et d'un capteur de détection et une paire formée d'un capteur de son et d'un capteur de mouvement.

Chaque dispositif électronique d'affichage 14 comprend un module de transmission 36 configuré pour transmettre un ensemble de grandeurs mesurées par l'ensemble 32 de capteurs 34 au dispositif électronique de commande 18, pour la commande d'au moins un appareil électronique 20 en fonction de l'ensemble de grandeurs mesurées.

Lorsque la transmission de l'ensemble de grandeurs mesurées est effectuée sous forme de signaux radioélectriques, chaque dispositif électronique d'affichage 14 comprend en outre un émetteur-récepteur radioélectrique 38 couplé à une antenne radioélectrique 40.

En complément facultatif, le dispositif électronique d'affichage 14 comprend en outre un module de communication radioélectrique 42 configuré pour émettre et/ou recevoir des signaux radioélectriques de la part et/ou vers un équipement électronique, non représenté, externe au dispositif électronique d'affichage 14. Le module de communication radioélectrique 42 est de préférence un module de communication à courte portée, c'est-à-dire dont la portée est de l'ordre de quelques dizaines de mètres et typiquement inférieure à 100 mètres. Le module de communication radioélectrique 42 est par exemple un module de communication BLE (de l'anglais *Bluetooth Low Energy*) ou un module de communication NFC (de l'anglais *Near Field Communication*). L'équipement électronique est alors par exemple un terminal utilisateur apte à communiquer avec le module de communication radioélectrique 42 suivant la norme de communication mise en oeuvre par ledit module, par exemple suivant la norme BLE ou suivant la norme NFC.

En complément facultatif, le dispositif électronique d'affichage 14 comprend en outre une borne d'accès 44 à un réseau de communication radioélectrique, non représenté, ledit réseau radioélectrique étant connecté au réseau Internet. La borne d'accès 44 est alors configurée pour donner accès à un réseau sans fil permettant à des utilisateurs de terminaux mobiles de se connecter à Internet. La borne d'accès 44 est par exemple une borne d'accès Wi-Fi, ou un point Wi-Fi (de l'anglais *hotspot Wi-Fi*) donnant accès à un réseau sans fil conforme à la norme Wi-Fi, ce réseau sans fil Wi-Fi étant lui-même connecté au réseau Internet.

En complément facultatif, le dispositif électronique d'affichage 14 comprend en outre un module de positionnement par satellites 46, configuré pour calculer une position géographique à partir de signaux reçus de la part d'un système de positionnement par satellites, non représenté. Selon ce complément facultatif, le module de transmission 36 est alors configuré pour transmettre en outre la position géographique calculée au dispositif électronique de commande 18, pour la commande de l'appareil électronique 20 en fonction en outre de la position géographique calculée. Le système de positionnement par satellite est également appelé système GNSS (de l'anglais *Global Navigation Satellite System),* et est par exemple le système GPS (de l'anglais *Global Positionning System*), le système GLONASS, le système GALILEO ou encore le système BEIDOU. Le module de positionnement par satellites 46 est alors par exemple un module GPS, GLONASS, GALILEO ou respectivement BEIDOU, calculant la position géographique du lieu où se trouve ce module de positionnement à partir de signaux reçus de type GPS, GLONASS, GALILEO ou respectivement BEIDOU.

Dans l'exemple de la figure 2, le dispositif électronique d'affichage 14 comprend une première unité de traitement d'informations 50, formée par exemple d'une première mémoire 52 et d'un premier processeur 54 associé à la première mémoire 52.

Dans l'exemple de la figure 1, le dispositif électronique d'affichage 14 comprend en outre l'écran d'affichage 30. Le dispositif électronique d'affichage 14 est alors par exemple un panneau électronique d'affichage 24 comportant un boitier de protection 56. Les différents éléments précités du dispositif électronique d'affichage 14, notamment le module d'affichage 28, l'ensemble 32 de capteurs, et le module de transmission 36, sont disposés à l'intérieur du boîtier de protection 56, ceci à l'exception de l'écran d'affichage 30 lorsqu'il est inclus dans le dispositif d'affichage 14, le boîtier de protection 56 comportant une ouverture 58 de réception de l'écran d'affichage 30.

En complément facultatif, le dispositif électronique d'affichage 14 comprend en outre un haut-parleur, non représenté.

Le réseau de communication 16 comprend par exemple un bus de communication 60 auquel sont reliés chaque dispositif électronique d'affichage 14, le dispositif électronique de commande 18 et chaque appareil électronique 20, par l'intermédiaire de liaisons de données 62 correspondantes.

Dans l'exemple de la figure 1, le bus de communication 60 est un bus filaire et les liaisons de données 62 sont des liaisons filaires. En variante, le réseau de communication 16 est un réseau radioélectrique, et les liaisons de données 62 sont radioélectriques.

Le dispositif électronique de commande 18 comprend un module de réception 60 configuré pour recevoir un ensemble de grandeurs mesurées de la part d'au moins un dispositif électronique d'affichage 14.

Le dispositif électronique de commande 18 comprend un module de commande 62 configuré pour transmettre une instruction de commande à l'appareil électronique 20 correspondant à partir de l'ensemble de grandeurs mesurées reçues par le module de réception 60.

Dans l'exemple de la figure 1, le dispositif électronique de commande 18 comprend une deuxième unité de traitement d'informations 64, formée par exemple d'une deuxième mémoire 66 et un deuxième processeur 68 associé à la deuxième mémoire 66. Le dispositif électronique de commande 18 est par exemple un serveur informatique, ou encore une plateforme communicante.

Chaque appareil électronique 20 commandé par le dispositif de commande 18 est un appareil associé au bâtiment 10 et mettant en oeuvre une fonction technique pour ce bâtiment 10, que l'appareil 20 soit disposé à l'intérieur ou à l'extérieur du bâtiment 10.

Chaque appareil électronique 20 est également appelé système électronique et comprend une ou plusieurs unités disposées en différentes positions, à l'intérieur ou à l'extérieur du bâtiment 10, pour mettre en oeuvre ladite fonction technique associée au bâtiment 10.

Chaque appareil électronique 20 est de préférence choisi parmi le groupe consistant en : un appareil de ventilation 20A, un appareil de climatisation 20B, un appareil de chauffage 20C, un appareil d'éclairage 20D et un appareil de sonorisation 20E.

La fonction technique mise en oeuvre par l'appareil de ventilation 20A est alors la ventilation d'air à l'intérieur du bâtiment 10. De manière analogue, la fonction technique mise en oeuvre par l'appareil de climatisation 20B est la climatisation du bâtiment 10, celle mise en oeuvre par l'appareil de chauffage 20C est le chauffage du bâtiment 10.

La fonction technique mise en oeuvre par l'appareil d'éclairage 20D est l'éclairement lumineux de l'intérieur du bâtiment 10 et/ou de l'extérieur du bâtiment 10 aux abords de celui-ci. La fonction technique mise en oeuvre par l'appareil de sonorisation 20E est la sonorisation de l'intérieur du bâtiment 10 et/ou de l'extérieur du bâtiment 10 aux abords de celui-ci. Les abords du bâtiment 10 correspondent à une zone de l'ordre de quelques dizaines de mètres autour du bâtiment 10, et typiquement à la zone extérieure au bâtiment 10 se trouvant à moins de 200 mètres, et de préférence à moins de 100 mètres, dudit bâtiment.

Dans l'exemple de la figure 2, le module d'affichage 28 et le module de transmission 36, ainsi qu'en complément facultatif le module de communication 42, la borne d'accès 44 et le module de positionnement 46, sont réalisés chacun sous forme d'un logiciel exécutable par le premier processeur 54. La première mémoire 52 de la première unité de traitement d'informations 50 est alors apte à stocker un logiciel d'affichage configuré pour afficher des informations sur l'écran d'affichage 30, et un logiciel de transmission configuré pour transmettre l'ensemble de grandeurs mesurées au dispositif électronique de commande 18. En complément facultatif, la première mémoire 52 de la première unité de traitement d'informations 50 est apte à stocker un logiciel de communication configuré pour émettre et/ou recevoir, via en outre un émetteur-récepteur correspondant, des signaux radioélectriques de la part et/ou vers l'équipement électronique externe au dispositif d'affichage 14 ; un logiciel d'établissement, via en outre un émetteur-récepteur correspondant, d'une borne d'accès au réseau de communication radioélectrique ; et un logiciel de positionnement par satellites configuré pour calculer la position géographique du dispositif d'affichage 14 à partir de signaux reçus de la part du système de positionnement par satellites. Le premier processeur 54 de la première unité de traitement d'informations 50 est alors apte à exécuter le logiciel d'affichage et le logiciel de transmission, ainsi qu'en complément facultatif le logiciel de communication, le logiciel d'établissement de la borne d'accès et le logiciel de positionnement par satellites.

En variante non représentée, le module d'affichage 28 et le module de transmission 36, ainsi qu'en complément facultatif le module de communication 42, la borne d'accès 44 et le module de positionnement 46, sont réalisés chacun sous forme d'un composant logique programmable, tel qu'un FPGA (de l'anglais *Field Programmable Gate Array),* ou encore sous forme d'un circuit intégré dédié, tel qu'un ASIC (de l'anglais *Applications Specific Integrated Circuit*).

L'ensemble 32 de capteurs 34 comprend la paire de capteurs choisie parmi la paire formée du capteur environnemental et du capteur de détection et la paire formée du capteur de son et du capteur de mouvement.

En complément facultatif, l'ensemble 32 comprend au moins trois capteurs 34, l'ensemble 32 comportant alors la paire de capteurs et au moins un capteur additionnel.

Chaque capteur environnemental est choisi parmi le groupe consistant en : un capteur de dioxyde de carbone, un capteur de température et un capteur d'humidité. Chaque capteur environnemental est apte à mesurer une grandeur environnementale correspondante, et la grandeur environnementale mesurée est alors une concentration en dioxyde de carbone, une température, ou encore un taux d'humidité.

Chaque capteur de détection est choisi parmi le groupe consistant en : un capteur d'images, un capteur de mouvement et un capteur de comptage de personnes. Chaque capteur de détection est apte à mesurer une grandeur de détection correspondante, et la grandeur de détection mesurée est alors un ensemble d'image(s) d'une scène, un mouvement, tel qu'un mouvement de personne(s), détecté, ou encore un flux de personnes mesuré.

Chaque capteur additionnel est choisi parmi le groupe consistant en : un capteur de dioxyde de carbone, un capteur de température, un capteur d'humidité, un capteur de luminosité, un capteur de pollution, un capteur d'images, un capteur de son, un capteur de mouvement et un capteur de comptage de personnes. Chaque capteur additionnel est de préférence un capteur de type distinct de ceux des deux capteurs de la paire incluse dans l'ensemble 32.

Chaque capteur 34 est par exemple configuré pour mesurer une grandeur à l'intérieur du bâtiment 10. Chaque grandeur mesurée est alors choisie parmi le groupe consistant en : une concentration en dioxyde de carbone dans l'air à l'intérieur du bâtiment 10 ; une température à l'intérieur du bâtiment 10 ; un taux d'humidité dans l'air à l'intérieur du bâtiment 10 ; une intensité lumineuse à l'intérieur du bâtiment 10 ; une concentration dans l'air à l'intérieur du bâtiment 10 en éléments polluants, tels que oxydes d'azote, composés organiques volatils, ozone, microparticules, dioxyde de soufre, monoxyde de carbone et métaux lourds ; un niveau sonore à l'intérieur du bâtiment 10 ; et un flux de personnes à l'intérieur du bâtiment 10.

Les dimensions extérieures du boîtier de protection 56 sont comprises entre 0,5 m et 3 m en longueur, entre 0,2 m et 1,5 m en hauteur, et entre 2 cm et 50 cm en épaisseur. Les dimensions extérieures du boîtier de protection 56 sont de préférence comprises entre 1 m et 2,5 m en longueur, entre 0,5 m et 1,2 m en hauteur, et entre 5 cm et 20 cm en épaisseur, et de préférence sensiblement égales à 2,15 m en longueur, 0,9 m en hauteur et 15 cm en épaisseur.

Le module de commande 66 est configuré pour générer une instruction de commande de l'appareil électronique 20 respectif suivant une loi de commande correspondante. Chaque loi de commande est spécifique à un type d'appareil respectif parmi l'appareil de ventilation 20A, l'appareil de climatisation 20B, l'appareil de chauffage 20C, l'appareil d'éclairage 20D et l'appareil de sonorisation 20E. En fonction du type de l'appareil commandé, la loi de commande est alors choisie parmi le groupe consistant en : une loi de commande en ventilation, une loi de commande en climatisation, une loi de commande en chauffage, une loi de commande en éclairage et une loi de commande en sonorisation.

Des exemples de lois de commande en fonction des grandeurs mesurées sont décrits plus en détail par la suite en regard de la figure 3 représentant un organigramme du procédé de commande de l'appareil électronique 20 respectif.

Dans l'exemple de la figure 1, le module de réception 64 et le module de commande 66 sont réalisés chacun sous forme d'un logiciel exécutable par le deuxième processeur 72. La deuxième mémoire 70 de la deuxième unité de traitement d'informations 68 est alors apte à stocker un logiciel de réception configuré pour recevoir l'ensemble de grandeurs mesurées de la part du ou des dispositifs d'affichage 14 correspondants et un logiciel de commande configuré pour générer une instruction de commande de l'appareil électronique 20 respectif à partir de l'ensemble reçu de grandeurs mesurées, puis pour transmettre l'instruction de commande générée à l'appareil électronique 20 respectif. Le deuxième processeur 72 de la deuxième unité de traitement d'informations 68 est alors apte à exécuter le logiciel de réception et le logiciel de commande.

En variante non représentée, le module de réception 64 et le module de commande 66 sont réalisés chacun sous forme d'un composant logique programmable, tel qu'un FPGA (de l'anglais *Field Programmable Gate Array),* ou encore sous forme d'un circuit intégré dédié, tel qu'un ASIC (de l'anglais *Applications Specific Integrated Circuit*).

Le fonctionnement du système d'affichage d'informations 12 selon l'invention va être à présent décrit au regard de la figure 3 illustrant le procédé de commande de chaque appareil électronique 20.

Lors d'une étape initiale 100, le module de transmission 36 acquiert, de la part de l'ensemble 32 de capteurs, des valeurs de l'ensemble de grandeurs mesurées par ledit ensemble 32.

Les valeurs acquises sont par exemple la dernière valeur mesurée pour chaque grandeur de l'ensemble, c'est-à-dire la dernière valeur mesurée pour chaque capteur 34 inclus dans le dispositif d'affichage 14 correspondant.

En variante, les valeurs acquises sont les N dernières valeurs mesurées pour chaque grandeur de l'ensemble, c'est-à-dire les N dernières valeurs mesurées pour chaque capteur 34 inclus dans le dispositif d'affichage 14 correspondant, où N est un entier prédéfini et supérieur ou égal à 2.

En variante, les valeurs acquises sont les dernières valeurs mesurées au cours d'une période temporelle précédant l'acquisition pour chaque grandeur de l'ensemble, la durée de ladite période temporelle étant prédéfinie.

Le module de transmission 36 transmet ensuite, lors de l'étape suivante 110, l'ensemble de grandeurs mesurées au dispositif de commande 18. Plus précisément, le module de transmission 36 transmet les valeurs acquises de la part de l'ensemble 32 de capteurs. Lorsque les valeurs acquises sont constituées de la dernière valeur mesurée pour chaque capteur 34 inclus dans le dispositif d'affichage 14, le module de transmission 36 transmet toutes les valeurs acquises au dispositif de commande 18. Lorsque plusieurs valeurs sont acquises pour un capteur 34 respectif, le module de transmission 36 transmet toutes les valeurs acquises pour ce capteur 34 au dispositif de commande 18, ou bien transmet au dispositif de commande 18 seulement une moyenne des valeurs acquises pour ce capteur 34.

Le module de réception 64 du dispositif de commande 18 reçoit alors l'ensemble de grandeurs mesurées de la part du dispositif d'affichage 14 correspondant, et le module de commande 66 commande, lors de l'étape suivante 120, l'appareil électronique 20 correspondant en fonction de l'ensemble de grandeurs mesurées reçu dudit dispositif d'affichage 14 et suivant la loi de commande respective parmi la loi de commande en ventilation, la loi de commande en climatisation, la loi de commande en chauffage, la loi de commande en éclairage et la loi de commande en sonorisation.

La loi de commande en ventilation comporte par exemple une augmentation du flux d'air ventilé par l'appareil de ventilation 20A en cas de détection d'une augmentation de la concentration en dioxyde de carbone et d'un nombre de personnes supérieur à un premier seuil prédéfini. L'augmentation du flux d'air ventilé est maintenue jusqu'à la détection d'une diminution minimale de la concentration en dioxyde de carbone ou bien jusqu'à ce que le nombre de personnes soit inférieur au premier seuil prédéfini. Le premier seuil prédéfini est par exemple égal à 50 personnes par zone de 100 m², ou encore à 100 personnes par zone de 100 m².

La loi de commande en ventilation comporte une augmentation du flux d'air ventilé par l'appareil de ventilation 20A, pour au moins une zone géographique associée au dispositif d'affichage 14 ayant transmis l'ensemble de grandeurs mesurées, en cas de détection d'une augmentation de la concentration en dioxyde de carbone et/ou de la température et de détection d'une densité de population supérieure à un premier seuil de densité prédéfini, la densité de population étant obtenue via le capteur d'images ou bien en calculant un ratio entre le nombre de personnes et la surface de la zone correspondante.

La loi de commande en ventilation comporte une augmentation du flux d'air ventilé par l'appareil de ventilation 20A en cas de détection d'une augmentation de la température et d'un nombre de personnes supérieur à un deuxième seuil prédéfini. L'augmentation du flux d'air ventilé est maintenue jusqu'à la détection d'une diminution minimale de la température ou bien jusqu'à ce que le nombre de personnes soit inférieur au deuxième seuil prédéfini. Le deuxième seuil prédéfini est par exemple égal à 50 personnes par zone de 100 m², ou encore à 100 personnes par zone de 100 m².

L'homme du métier comprendra alors que la prise en compte de la grandeur de détection, telle que le nombre de personnes ou la densité de personnes, en plus de la grandeur environnementale, telle que la concentration en dioxyde de carbone ou la température, permet de commander plus précisément le flux d'air ventilé par l'appareil de ventilation 20A, une augmentation de la concentration en dioxyde de carbone ou de la température n'ayant une influence sur la ventilation que si le nombre de personnes est supérieur à un seuil prédéfini correspondant ou si la densité de personnes est trop élevée dans la zone correspondante. Il convient également de noter que l'augmentation du flux d'air ventilé sera d'autant plus importante que le moyen de commande 66 détectera à la fois une augmentation de la concentration en dioxyde de carbone ou de la température et une augmentation du nombre ou de la densité de personnes.

A titre d'exemple, la loi de commande en ventilation définit un pilotage du débit de ventilation suivant des niveaux prédéfinis Vent_i, dont la valeur croît avec l'augmentation de la valeur d'un indice i, Vent_1 correspondant à un débit minimal de ventilation et Vent_4 correspondant à un débit maximal de ventilation.

Selon la loi de commande en ventilation, le débit de ventilation est par exemple commandé suivant ces niveaux prédéfinis Vent_i en fonction de seuils de densité de personnes et de concentration en dioxyde de carbone, comme indiqué dans le tableau 1 ci-après.

En complément ou en variante, selon la loi de commande en ventilation, le débit de ventilation est par exemple commandé suivant ces niveaux prédéfinis Vent_i en fonction de seuils de densité de personnes et de taux d'humidité, comme indiqué dans le tableau 2 ci-après.

Dans le tableau 1, les seuils de densité de personnes au-delà desquels le niveau respectif de débit de ventilation est commandé sont indiqués en lignes, et les seuils de concentration en dioxyde de carbone, également noté CO₂, au-delà desquels le niveau respectif de débit de ventilation est commandé sont indiqués en colonnes. 'Evacuation' correspond à une situation, où le débit maximal de ventilation n'est pas suffisant et où il convient en outre d'évacuer le bâtiment 10.

**Tableau 1**

| | | Seuils de CO₂ (en ppm) | | |
|---|---|---|---|---|
| | | 800 | 1100 | 3000 |
| Seuils de densité de personnes (en nombre de personnes par zone de 100 m²) | 0 | Vent_1 | Vent_1 | Vent_3 |
| | 50 | Vent_1 | Vent_2 | Vent_4 |
| | 100 | Vent_2 | Vent_3 | Evacuation |
| | 200 | Vent_3 | Vent_3 | Evacuation |

A la lecture de ce tableau 1, l'homme du métier comprendra par exemple que si la densité de personnes est comprise entre 100 et 200 personnes par zone de 100 m², le débit de ventilation est commandé au niveau Vent_2 lorsque la concentration en CO₂ est comprise entre 800 et 1100 ppm, au niveau Vent_3 lorsque la concentration en CO₂ est comprise entre 1100 et 3000 ppm, l'évacuation étant commandée lorsque cette concentration en CO₂ est supérieure à 3000 ppm.

La loi de commande en climatisation comporte par exemple une augmentation de la climatisation par l'appareil de climatisation 20B en cas de détection d'une augmentation de la température et d'un nombre de personnes supérieur à un troisième seuil prédéfini. L'augmentation de la climatisation est maintenue jusqu'à la détection d'une diminution minimale de la température ou bien jusqu'à ce que le nombre de personnes soit inférieur au troisième seuil prédéfini.

La loi de commande en climatisation comporte une augmentation de la climatisation par l'appareil de climatisation 20B, pour au moins une zone géographique associée au dispositif d'affichage 14 ayant transmis l'ensemble de grandeurs mesurées, en cas de détection à la fois d'une augmentation de la température et d'une densité de population supérieure à un deuxième seuil de densité prédéfini.

L'homme du métier comprendra là encore que la prise en compte de la grandeur de détection, telle que le nombre ou la densité de personnes, en plus de la grandeur environnementale, telle que la température, permet de commander plus précisément la climatisation, c'est-à-dire le rafraichissement de l'air, par l'appareil de climatisation 20B, une augmentation de la température n'ayant une influence sur la climatisation que si le nombre de personnes est supérieur à un seuil prédéfini correspondant ou si la densité de personnes est trop élevée dans la zone correspondante. Il convient également de noter que l'augmentation de la climatisation sera d'autant plus importante que le moyen de commande 66 détectera à la fois une augmentation de la température et une augmentation du nombre ou de la densité de personnes.

A titre d'exemple, la loi de commande en climatisation définit un pilotage du débit de climatisation suivant des niveaux prédéfinis Clim_j, dont la valeur croît avec l'augmentation de la valeur d'un indice j, Clim_1 correspondant à un débit minimal de climatisation et Clim_4 correspondant à un débit maximal de climatisation.

Selon la loi de commande en climatisation, le débit de climatisation est par exemple commandé suivant ces niveaux prédéfinis Clim_j en fonction de seuils de densité de personnes et de taux d'humidité, comme indiqué dans le tableau 2 ci-après.

En complément ou en variante, selon la loi de commande en climatisation, le débit de climatisation est par exemple commandé suivant ces niveaux prédéfinis Clim_j en fonction de seuils de densité de personnes et de température, comme indiqué dans les tableaux 3 et 4 ci-après.

Dans le tableau 2, les seuils de densité de personnes au-delà desquels le niveau respectif de débit de ventilation ou de climatisation est commandé sont indiqués en colonnes, et les seuils de taux d'humidité au-delà desquels le niveau respectif de débit de ventilation ou de climatisation est commandé sont indiqués en lignes. 'Evacuation' correspond à une situation, où le débit maximal de ventilation ou de climatisation n'est pas suffisant et où il convient en outre d'évacuer le bâtiment 10.

**Tableau 2**

| | | Seuils de densité de personnes (en nombre de personnes par zone de 100 m²) | | |
|---|---|---|---|---|
| | | 50 | 100 | 200 |
| Seuils de taux d'humidité (en %) | 0 | Vent_1 | Vent_1 | Clim_3 |
| | 30 | Vent_1 | Vent_2 | Clim_4 |
| | 80 | Vent_2 | Clim_2 | Evacuation |
| | 95 | Vent_3 | Clim_3 | Evacuation |

De manière analogue, la loi de commande en chauffage comporte par exemple une augmentation du chauffage par l'appareil de chauffage 20C en cas de détection d'une diminution de la température et d'un nombre de personnes supérieur à un quatrième seuil prédéfini. L'augmentation du chauffage est maintenue jusqu'à la détection d'une augmentation minimale de la température ou bien jusqu'à ce que le nombre de personnes soit inférieur au quatrième seuil prédéfini.

La loi de chauffage comporte par exemple aussi une augmentation du chauffage, pour au moins une zone géographique associée au dispositif d'affichage 14 ayant transmis l'ensemble de grandeurs mesurées, en cas de détection d'une diminution de la température et de détection d'une densité de population supérieure à un troisième seuil de densité prédéfini.

L'homme du métier comprendra là aussi que la prise en compte à la fois de la grandeur de détection et de la grandeur environnementale, telle que la température, permet de commander plus efficacement le chauffage, l'augmentation du chauffage étant par exemple d'autant plus importante que le moyen de commande 66 détectera à la fois une diminution de la température et une augmentation de la densité de personnes.

A titre d'exemple et de manière analogue, la loi de commande en chauffage définit un pilotage du chauffage suivant des niveaux prédéfinis Chauf_k, dont la valeur croît avec l'augmentation de la valeur d'un indice k, Chauf_1 correspondant à une quantité de chaleur minimale et Chauf_3 correspondant à une quantité de chaleur maximale.

Selon la loi de commande en chauffage, la quantité de chaleur produite est par exemple commandée suivant ces niveaux prédéfinis Chauf_k en fonction de seuils de densité de personnes et de température, comme indiqué dans le tableau 4 ci-après.

Dans les tableaux 3 et 4, les seuils de densité de personnes au-delà desquels le niveau respectif de débit de ventilation, de débit de climatisation ou de quantité de chaleur produite est commandé sont indiqués en lignes, et les seuils de température au-delà desquels le niveau respectif de débit de ventilation, de débit de climatisation ou de quantité de chaleur produite est commandé sont indiqués en colonnes. 'Evacuation' correspond à une situation, où le débit maximal de ventilation ou de climatisation n'est pas suffisant et où il convient en outre d'évacuer le bâtiment 10.

**Tableau 3**

| | | Seuils de température (en °C) | | |
|---|---|---|---|---|
| | | 18 | 25 | 30 |
| Seuils de densité de personnes (en nombre de personnes par zone de 100 m²) | 0 | Vent_1 | Vent_1 | Clim_3 |
| | 50 | Vent_1 | Vent_2 | Clim_4 |
| | 100 | Vent_2 | Clim_2 | Evacuation |
| | 200 | Vent_3 | Clim_3 | Evacuation |

**Tableau 4**

| | | Seuils de température (en °C) | | |
|---|---|---|---|---|
| | | 18 | 25 | 30 |
| Seuils de densité de personnes (en nombre de personnes par zone de 100 m²) | 0 | Chauf_1 | Clim_1 | Clim_3 |
| | 50 | Chauf_1 | Clim_1 | Clim_4 |
| | 100 | Chauf_2 | Clim_2 | Evacuation |
| | 200 | Chauf_3 | Clim_3 | Evacuation |

A la lecture de ces tableaux 3 et 4, l'homme du métier observera par exemple que si la température est comprise entre 25 et 30 °C, le débit de climatisation est commandé au niveau Clim_1 lorsque la densité de personnes est inférieure à 100 personnes par zone de 100 m², au niveau Clim_2 lorsque la densité de personnes est comprise entre 100 et 200 personnes par zone de 100 m², au niveau Clim_3 lorsque la densité de personnes est supérieure à 200 personnes par zone de 100 m². Lorsque la température est supérieure à 30 °C, le débit de climatisation est par exemple commandé au niveau Clim_3 lorsque la densité de personnes est inférieure à 50 personnes par zone de 100 m², au niveau Clim_4 lorsque la densité de personnes est comprise entre 50 et 100 personnes par zone de 100 m², l'évacuation du bâtiment 10 étant commandée lorsque cette densité de personnes est supérieure à 100 personnes par zone de 100 m².

La loi de commande en éclairage est fonction de la grandeur de détection mesurée par le capteur de détection, ainsi que de l'intensité mesurée par le capteur de luminosité, lorsque l'ensemble 32 de capteurs comporte en outre un capteur de luminosité en tant que capteur additionnel.

La loi de commande en sonorisation comporte par exemple l'émission d'une alerte sonore par l'appareil de sonorisation 20E en cas de détection à la fois d'une augmentation significative du taux d'humidité et d'un mouvement de panique de personnes ou d'une densité de population supérieure à un quatrième seuil de densité prédéfini. L'augmentation significative du taux d'humidité correspond à une variation minimale du taux d'humidité ou bien à une dérivée temporelle du taux d'humidité supérieure à une dérivée minimale. Le mouvement de panique est détecté via les images fournies par le capteur d'images ou bien via les mouvements détectés par le capteur de mouvement.

A titre d'exemple, la loi de commande en sonorisation définit un pilotage du niveau de l'alerte sonore suivant des niveaux prédéfinis Alerte_m, dont la valeur croît avec l'augmentation de la valeur d'un indice m, Alerte_1 correspondant à un niveau minimal de l'alerte sonore et Alerte_4 correspondant à un niveau maximal de l'alerte sonore.

Selon la loi de commande en sonorisation, le niveau de l'alerte sonore, c'est-à-dire le niveau sonore de l'alerte émise, est par exemple commandé suivant ces niveaux prédéfinis Alerte_m en fonction de seuils de densité de personnes et de détection de mouvement, comme indiqué dans le tableau 5 ci-après.

Dans le tableau 5, les seuils de densité de personnes au-delà desquels le niveau respectif de l'alerte sonore est commandé sont indiqués en lignes, et les seuils de détection de mouvement au-delà desquels le niveau respectif de de l'alerte sonore est commandé sont indiqués en colonnes. 'Evacuation' correspond à une situation, où le niveau maximal de l'alerte sonore n'est pas suffisant et où il convient en outre d'évacuer le bâtiment 10.

Pour la détection de mouvement, captée par exemple via un capteur de mouvement ou via un capteur d'images, le seuil normal correspond à une majorité de personnes marchant ou à l'arrêt, le seuil élevé correspond à une majorité de personnes courant, et le seuil très élevé correspond à une majorité de personnes en mouvement de panique.

**Tableau 5**

| | | Seuils de détection de mouvement | | |
|---|---|---|---|---|
| | | Normal | Elevé | Très élevé |
| Seuils de densité de personnes (en nombre de personnes par zone de 100 m²) | 0 | Alerte_1 | Alerte_1 | Alerte_3 |
| | 50 | Alerte_1 | Alerte_2 | Alerte_4 |
| | 100 | Alerte_1 | Alerte_3 | Evacuation |
| | 200 | Alerte_2 | Alerte_4 | Evacuation |

L'homme du métier comprendra que les différentes valeurs de seuil indiquées dans les tableaux 1 à 5 ci-dessus le sont à titre d'exemple, et que ces valeurs de seuil sont typiquement susceptibles de varier jusqu'à plus ou moins 10%, voire jusqu'à plus ou moins 20%.

En complément de la génération de cette alerte, l'exploitant du bâtiment est également informé afin de pouvoir intervenir sur le système d'évacuation des eaux et/ou sur la fermeture de portes du bâtiment 10.

En variante, lorsque l'ensemble 32 comporte la paire formée d'un capteur de son et d'un capteur de mouvement, la loi de commande en sonorisation comporte l'émission d'une alerte sonore par l'appareil de sonorisation 20E en cas de détection à la fois d'un niveau sonore supérieur à un niveau sonore minimal et d'un mouvement de panique de personnes. En complément de cette génération d'alerte, l'exploitant du bâtiment est aussi informé afin de pouvoir coordonner le flux d'évacuation et/ou intervenir sur la fermeture de portes du bâtiment 10.

Ainsi, la prise en compte combinée de deux grandeurs de natures différentes, telles que la grandeur environnementale et la grandeur de détection, ou bien le niveau sonore et le mouvement détecté, via la paire de capteurs 34 incluse dans le dispositif d'affichages d'informations 14 selon l'invention permet de commander plus efficacement l'appareil électronique 20 associé et de mieux répondre à une situation donnée, notamment à l'intérieur du bâtiment 10.

## Revendications

1. Dispositif électronique (14) d'affichage d'informations pour un bâtiment (10) destiné à recevoir du public, le dispositif (14) comprenant :
- un module d'affichage (28) configuré pour afficher des informations sur un écran d'affichage (30) ;
**caractérisé en ce qu'**il comprend en outre :
- un ensemble (32) de capteurs (34), l'ensemble (32) comportant une paire de capteurs (34) choisie parmi une paire formée d'un capteur environnemental et d'un capteur de détection et une paire formée d'un capteur de son et d'un capteur de mouvement,
chaque capteur environnemental étant choisi parmi le groupe consistant en : un capteur de dioxyde de carbone, un capteur de température et un capteur d'humidité,
chaque capteur de détection étant choisi parmi le groupe consistant en : un capteur d'images, un capteur de mouvement et un capteur de comptage de personnes ;
- un module de transmission (36) configuré pour transmettre un ensemble de grandeurs mesurées par l'ensemble (32) de capteurs (34) à un dispositif électronique de commande (18) distinct du dispositif électronique d'affichage (14), pour la commande d'au moins un appareil électronique (20) associé au bâtiment (10) en fonction de l'ensemble de grandeurs mesurées, l'appareil électronique (20) étant distinct du dispositif électronique d'affichage (14).

2. Dispositif (14) selon la revendication 1, dans lequel l'ensemble (32) de capteurs comprend au moins trois capteurs, l'ensemble (32) de capteurs comportant la paire de capteurs et au moins un capteur additionnel.

3. Dispositif (14) selon la revendication 2, dans lequel chaque capteur additionnel est choisi parmi le groupe consistant en : un capteur de dioxyde de carbone, un capteur de température, un capteur d'humidité, un capteur de luminosité, un capteur de pollution, un capteur d'images, un capteur de son, un capteur de mouvement et un capteur de comptage de personnes.

4. Dispositif (14) selon l'une quelconque des revendications précédentes, dans lequel chaque capteur (34) de l'ensemble (32) de capteurs est configuré pour mesurer une grandeur à l'intérieur du bâtiment (10).

5. Dispositif (14) selon la revendication 4, dans lequel chaque grandeur mesurée est choisie parmi le groupe consistant en : une concentration en dioxyde de carbone dans l'air à l'intérieur du bâtiment (10) ; une température à l'intérieur du bâtiment (10) ; un taux d'humidité dans l'air à l'intérieur du bâtiment (10) ; une intensité lumineuse à l'intérieur du bâtiment (10) ; une concentration dans l'air à l'intérieur du bâtiment (10) en éléments polluants, tels que oxydes d'azote, composés organiques volatils, ozone, microparticules, dioxyde de soufre, monoxyde de carbone et métaux lourds ; un niveau sonore à l'intérieur du bâtiment (10) ; et un flux de personnes à l'intérieur du bâtiment (10).

6. Dispositif (14) selon l'une quelconque des revendications précédentes, dans lequel le dispositif (14) comprend en outre un module de communication radioélectrique (42) configuré pour émettre et/ou recevoir des signaux radioélectriques de la part et/ou vers un équipement électronique, externe au dispositif électronique d'affichage (14).

7. Dispositif (14) selon l'une quelconque des revendications précédentes, dans lequel le dispositif (14) comprend en outre une borne (44) d'accès à un réseau de communication radioélectrique, ledit réseau étant connecté au réseau Internet.

8. Dispositif (14) selon l'une quelconque des revendications précédentes, dans lequel le dispositif (14) comprend en outre un module de positionnement par satellites (46), configuré pour calculer une position géographique à partir de signaux reçus de la part d'un système de positionnement par satellites.

9. Dispositif (14) selon la revendication 8, dans lequel le module de transmission (36) est configuré pour transmettre en outre la position géographique calculée au dispositif électronique de commande (18), pour la commande de l'appareil électronique (20) en fonction en outre de la position géographique calculée.

10. Dispositif (14) selon l'une quelconque des revendications précédentes, dans lequel le dispositif (14) comprend en outre un écran (30) d'affichage d'informations.

11. Dispositif (14) selon la revendication 10, dans lequel le dispositif (14) est un panneau électronique (24) d'affichage d'informations, adapté pour être fixé à une paroi (22) du bâtiment (10).

12. Système électronique (12) d'affichage d'informations pour un bâtiment (10) destiné à recevoir du public, le système (12) comprenant :
- au moins un dispositif électronique (14) d'affichage d'informations,
- un réseau de communication (16), et
- un dispositif électronique de commande (18) connecté à chaque dispositif électronique d'affichage (14) via le réseau de communication (16), le dispositif électronique de commande (18) étant configuré pour commander au moins un appareil électronique (20) associé au bâtiment (10),
**caractérisé en ce qu'**au moins un dispositif électronique d'affichage (14) est selon l'une quelconque des revendications précédentes.

13. Bâtiment (10), tel qu'un centre commercial, destiné à recevoir du public et comprenant un système électronique (12) d'affichage d'informations,
**caractérisé en ce que** le système électronique d'affichage (12) est selon la revendication précédente.

14. Bâtiment (10) selon la revendication 13, dans lequel le bâtiment (10) comprend en outre au moins un appareil électronique (20), distinct de chaque dispositif électronique d'affichage (14), et
dans lequel le dispositif électronique de commande (18) comporte en outre un module de commande (66) configuré pour transmettre une instruction de commande audit appareil électronique (20), à partir de l'ensemble de grandeurs mesurées.

15. Bâtiment (10) selon la revendication 14, dans lequel chaque appareil électronique (20) est choisi parmi le groupe consistant en : un appareil de ventilation (20A), un appareil de climatisation (20B), un appareil de chauffage (20C), un appareil d'éclairage (20D) et un appareil de sonorisation (20E).
